# EUROPÄISCHE PATENTANMELDUNG

(11) **EP 4 671 454 A1**
(43) Veröffentlichungstag der Anmeldung: **31.12.2025**
(21) Anmeldenummer: 25169690.2
(22) Anmeldetag: 10.04.2025
(51) Int. Cl.: E03C 1/00, F24D 17/00, E03C 1/05, E03C 1/04

(54) **SANITÄREINRICHTUNG UND VERFAHREN ZUM BETRIEB EINER SANITÄREINRICHTUNG**

(30) Priorität: 28.06.2024 DE 102024118391
(71) Anmelder: Grohe AG, 58675 Hemer (DE)
(72) Erfinder: Schönbeck, Heiko, 58675 Hemer (DE); HEITKAMP, Hendrik, 45657 Recklinghausen (DE); JURCZYK, Marc, 59423 Unna (DE); KÖRLING, Dominik, 59755 Arnsberg (DE); ZIMON, Mike Matthias, 59423 Unna (DE)

(57) **Zusammenfassung**

Sanitäreinrichtung (1), zumindest aufweisend:
- eine Kaltwasserzuführleitung (2) für Kaltwasser;
- eine Warmwasserzuführleitung (3) für Warmwasser;
- ein Mischventil (4) zum Mischen des Kaltwassers und des Warmwassers zu Mischwasser;
- eine Abgabeeinrichtung (5) für das Mischwasser;
- ein Becken (6) mit einem Abfluss (7) für das Mischwasser;
- einen Sensor (8) zum Detektieren einer Zuführung des Warmwassers zu dem Mischventil (4); und
- einen Wärmeübertrager (9) zum Übertragen von Wärmeenergie zumindest eines Teils des über den Abfluss (7) abgeflossenen Mischwassers auf das Kaltwasser.

Zudem wird ein Verfahren zum Betrieb einer Sanitäreinrichtung (1) vorgeschlagen.

## Beschreibung

Die vorliegende Erfindung betrifft eine Sanitäreinrichtung und ein Verfahren zum Betrieb einer Sanitäreinrichtung. Die Sanitäreinrichtung ist insbesondere durch Personen in Sanitärräumen, wie zum Beispiel Badezimmern, zum Duschen, Baden und/oder zur Körperpflege verwendbar.

Sanitäreinrichtungen können eine Sanitärarmatur mit einem Mischventil zum Mischen von Kaltwasser und Warmwasser zu Mischwasser mit einer gewünschten Mischwassertemperatur aufweisen. Bei der Verwendung von Sanitäreinrichtungen, wie zum Beispiel Duschen oder Badewannen, kann ein hoher Wasser- und Energieverbrauch entstehen. Aus diesem Grund sind Sanitäreinrichtungen bekannt, bei denen die Wärmeenergie des benutzten Wassers rückgewonnen wird, indem die Wärmeenergie des benutzten Wassers mittels eines Wärmeübertragers zur Vorwärmung des Kaltwassers genutzt wird. Dabei wird das benutzte Wasser über eine Pumpe dem Wärmeübertrager zugeführt, wenn ein Abfließen des benutzten Wassers über einen Abfluss mittels eines Sensors detektiert wird. Nachteilig hieran ist, dass dem Wärmeübertrager durch die Pumpe auch dann benutztes Wasser zugeführt wird, wenn das benutzte Wasser kalt ist und somit nicht zur Vorwärmung des Kaltwassers geeignet ist. Dies führt zu einem erhöhten Energiebedarf für die Pumpe.

Aufgabe der Erfindung ist es daher, die mit Bezug auf den Stand der Technik geschilderten Probleme zumindest teilweise zu lösen und insbesondere eine Sanitäreinrichtung anzugeben, mit der der Energiebedarf reduzierbar ist. Zudem wird ein Verfahren zum Betrieb einer Sanitäreinrichtung angegeben, mit dem der Energiebedarf reduzierbar ist.

Diese Aufgaben werden gelöst mit einer Sanitäreinrichtung und einem Verfahren gemäß den Merkmalen der unabhängigen Patentansprüche. Weitere vorteilhafte Ausgestaltungen der Erfindung sind in den abhängigen Patentansprüchen angegeben. Es ist darauf hinzuweisen, dass die in den abhängigen Patentansprüchen einzeln aufgeführten Merkmale in beliebiger technologisch sinnvoller Weise miteinander kombiniert werden können und weitere Ausgestaltungen der Erfindung definieren. Darüber hinaus werden die in den Patentansprüchen angegebenen Merkmale in der Beschreibung näher präzisiert und erläutert, wobei weitere bevorzugte Ausgestaltungen der Erfindung dargestellt werden.

Hierzu trägt eine Sanitäreinrichtung bei, die zumindest Folgendes aufweist:
- eine Kaltwasserzuführleitung für Kaltwasser;
- eine Warmwasserzuführleitung für Warmwasser;
- ein Mischventil zum Mischen des Kaltwassers und des Warmwassers zu Mischwasser;
- eine Abgabeeinrichtung für das Mischwasser;
- ein Becken mit einem Abfluss für das Mischwasser;
- einen Sensor zum Detektieren einer Zuführung des Warmwassers zu dem Mischventil; und
- einen Wärmeübertrager zum Übertragen von Wärmeenergie zumindest eines Teils des über den Abfluss abgeflossenen Mischwassers auf das Kaltwasser.

Bei der Sanitäreinrichtung handelt es sich insbesondere um eine Einrichtung zur Körperhygiene einer Person. Hierzu kann die Sanitäreinrichtung beispielsweise als Dusche oder als Badewanne ausgebildet und/oder in einem Sanitärraum, wie zum Beispiel einem Badezimmer, angeordnet sein. Die Sanitäreinrichtung kann für therapeutische Anwendungen genutzt werden.

Die Sanitäreinrichtung umfasst eine Kaltwasserzuführleitung für Kaltwasser und eine Warmwasserzuführleitung für Warmwasser. Bei dem Kaltwasser und/oder dem Warmwasser kann es sich um Frischwasser bzw. Trinkwasser handeln. Über die Kaltwasserzuführleitung ist das Kaltwasser, insbesondere von einer Kaltwasserquelle, wie zum Beispiel einem öffentlichen Wasserversorgungsnetz, einem Gebäudewasseranschluss oder einem (privaten/lokalen) Brunnen, einem Mischventil der Sanitäreinrichtung zuführbar. Über die Warmwasserzuführleitung ist das Warmwasser, insbesondere von einer Warmwasserquelle, wie zum Beispiel einem Boiler, einer (privaten und/oder lokalen) thermischen Solaranlage oder einer Wärmepumpe, dem Mischventil der Sanitäreinrichtung zuführbar. Die Kaltwasserzuführleitung und/oder die Warmwasserzuführleitung können zumindest teilweise als Rohrleitung und/oder als Schlauchleitung ausgebildet sein. Die Kaltwasserzuführleitung und/oder die Warmwasserzuführleitung können zumindest teilweise durch eine Gebäudewand und/oder durch einen Gebäudeboden verlaufen. Eine Warmwassertemperatur des Warmwassers kann insbesondere maximal 90 °C, bevorzugt 25 °C bis 90 °C, besonders bevorzugt 55 °C bis 65 °C, und/oder eine Kaltwassertemperatur des Kaltwassers insbesondere maximal 25 °C (Celsius), bevorzugt 1 °C bis 25 °C, besonders bevorzugt 5 °C bis 20 °C betragen. Das Mischventil kann beispielsweise als Mischkartusche oder Thermostatventil ausgebildet sein. Das Mischventil kann Teil einer Sanitärarmatur sein. Beispielsweise kann das Mischventil in der Gebäudewand und/oder in einem Armaturengehäuse der Sanitärarmatur angeordnet sein. Das Warmwasser und das Kaltwasser sind durch das Mischventil zu Mischwasser mit einer gewünschten Mischwassertemperatur mischbar. Die gewünschte Mischwassertemperatur kann beispielsweise 30 °C bis 50 °C, bevorzugt 35 °C bis 45 °C, besonders bevorzugt 35 °C bis 40 °C, betragen. Das Mischventil kann mit zumindest einem Betätigungselement der Sanitäreinrichtung bzw. der Sanitärarmatur betätigbar sein. Mit dem zumindest einen Betätigungselement kann insbesondere eine Abgabemenge des Mischwassers und/oder die Mischwassertemperatur des Mischwassers einstellbar sein. Mit dem zumindest einen Betätigungselement kann das Mischventil öffenbar und/oder schließbar sein.

Die Sanitäreinrichtung weist zumindest eine Abgabeeinrichtung für das Mischwasser auf. Bei der zumindest einen Abgabeeinrichtung kann es sich insbesondere um eine Brause, Kopfbrause, Handbrause, Düse und/oder Auslauföffnung handeln. Die Sanitärarmatur und/oder das Mischventil können über eine Mischwasserverbindungsleitung (flüssigkeitsleitend) mit der zumindest einen Abgabeeinrichtung verbunden sein. Die Mischwasserverbindungsleitung kann zumindest teilweise als Rohrleitung und/oder Schlauchleitung ausgebildet sein. Die Mischwasserverbindungsleitung kann zumindest teilweise durch die Gebäudewand verlaufen. Durch die zumindest eine Abgabeeinrichtung ist das Mischwasser in (mindestens) ein Becken der Sanitäreinrichtung abgebbar, insbesondere zum Duschen und/oder Baden. Das Becken kann insbesondere als Duschtasse oder Badebecken ausgebildet sein. Weiterhin kann das Becken insbesondere ortsfest, beispielsweise an einem Gebäudeboden, angeordnet bzw. befestigt sein. Das Becken weist, insbesondere an einem Beckenboden des Beckens, (mindestens) einen Abfluss für das Mischwasser auf. Über den Abfluss ist das Mischwasser als benutztes Wasser bzw. Abwasser insbesondere einer Kanalisation zuführbar, beispielsweise über eine Abflussleitung. Die Abflussleitung kann zumindest teilweise als Rohrleitung und/oder Schlauchleitung ausgebildet sein. Die Abflussleitung kann zumindest teilweise durch den Gebäudeboden und/oder durch die Gebäudewand verlaufen. Die Abflussleitung kann den Abfluss beispielsweise mit einer Kanalisation verbinden.

Die Sanitäreinrichtung weist einen Sensor zum Detektieren einer Zuführung des Warmwassers zu dem Mischventil auf. Bei dem Sensor kann es sich beispielsweise um einen Durchflusssensor handeln. Mit dem Sensor ist insbesondere ein Strömen des Warmwassers zu dem Mischventil detektierbar. Das Warmwasser strömt zu dem Mischventil, wenn ein Volumenstrom des Warmwassers durch die Warmwasserzuführleitung und/oder durch das Mischventil insbesondere größer null ist. Das Warmwasser strömt nicht zu dem Mischventil, wenn der Volumenstrom des Warmwassers durch die Warmwasserzuführleitung und/oder durch das Mischventil insbesondere null ist. Beispielsweise kann der Sensor in der Gebäudewand, in dem Gebäudeboden, in der Sanitärarmatur und/oder in dem Mischventil angeordnet sein. Wenn der Sensor eine Zuführung des Warmwassers zu dem Mischventil detektiert, kann der Sensor ein erstes, insbesondere elektrisches, Messsignal ausgegeben. Wenn der Sensor keine Zuführung des Warmwassers zu dem Mischventil detektiert, kann der Sensor ein zweites, insbesondere elektrisches, Messsignal ausgeben.

Die Sanitärarmatur umfasst einen Wärmeübertrager zum Übertragen von Wärmeenergie zumindest eines Teils des über den Abfluss abgeflossenen Mischwassers auf das Kaltwasser. Der Wärmeübertrager kann ein Wärmetauscher sein. Der Wärmeübertrager nutzt die Wärmeenergie des über den Abfluss abgeflossenen Mischwassers, um das durch die Kaltwasserzuführleitung zu dem Mischventil strömende Kaltwasser vorzuwärmen. Hierdurch muss dem Kaltwasser durch das Mischventil weniger Warmwasser beigemischt werden, um die gewünschte Mischwassertemperatur des Mischwassers zu erreichen, wodurch ein Verbrauch des Warmwassers und/oder ein Energiebedarf zum Erwärmen des Warmwassers reduzierbar sind. Die Kaltwasserzuführleitung kann sich zumindest teilweise durch den Wärmetauscher erstrecken. Der Wärmetauscher kann einen Wärmetauscherkanal aufweisen, durch den das über den Abfluss abgeflossenen Mischwasser durch den Wärmeübertrager strömen kann. Der Wärmetauscherkanal kann sich von einem Abwassereinlass des Wärmeübertragers zu einem Abwasserauslass des Wärmeübertragers erstrecken. Der Wärmetauscherkanal kann zumindest teilweise aus Metall, wie zum Beispiel Kupfer oder Edelstahl, bestehen. Der Wärmetauscherkanal kann zumindest teilweise als Rohrleitung, Rohrwendel und/oder Rohrschlange ausgebildet sein. Rohrwendel und/oder Rohrschlangen können eine Wärmeübertragungsfläche des Wärmeübertragers erhöhen, was eine Effizienz des Wärmeübergangs von dem über den Abfluss abgeflossenen Mischwassers bzw. von dem Abwasser auf das Kaltwasser verbessert. Der Wärmetauscherkanal kann, insbesondere von dem Abwassereinlass des Wärmeübertragers zu dem Abwasserauslass des Wärmeübertragers, eine Kanallänge von mindestens 1.000 mm [Millimeter], beispielsweise 1.000 mm bis 3.000 mm, aufweisen.

Der Sensor zum Detektieren der Zuführung des Warmwassers zu dem Mischventil ermöglicht es, das Abwasser nur dann mit einer Pumpe dem Wärmeübertrager zuzuführen, wenn Warmwasser dem Mischventil zugeführt wird und somit im Abwasser enthalten ist. Zudem ermöglicht es der Sensor zum Detektieren der Zuführung des Warmwassers zu dem Mischventil, das Abwasser nur dann mit der Pumpe dem Wärmeübertrager zuzuführen, wenn dem Mischventil Warmwasser mit einem Volumenstrom zugeführt wird, der über einem, insbesondere vorgegebenen, Grenzwert liegt. Der Grenzwert kann insbesondere größer null betragen. Hierdurch ist ein elektrischer Energiebedarf zum Betrieb der Pumpe reduzierbar.

Der Sensor kann in und/oder an der Warmwasserzuführleitung angeordnet sein.

Das Mischwasser kann dem Wärmeübertrager über eine Mischwasserzuführleitung zuführbar sein. Die Mischwasserzuführleitung kann zumindest teilweise als Rohrleitung und/oder Schlauchleitung ausgebildet sein. Die Mischwasserzuführleitung kann zumindest teilweise durch die Gebäudewand und/oder den Gebäudeboden verlaufen. Die Mischwasserzuführleitung kann den Wärmeübertrager bzw. den Abwassereinlass des Wärmeübertragers mit dem Abfluss, der Abflussleitung und/oder einem Siphon der Abflussleitung verbinden.

Das Mischwasser kann dem Wärmeübertrager mit einer Pumpe zuführbar sein. Bei der Pumpe kann es sich um eine elektrische Pumpe bzw. um eine mit einem Elektromotor angetriebene Pumpe handeln. Die Pumpe kann in und/oder an der Warmwasserzuführleitung angeordnet bzw. angeschlossen sein.

Das Mischwasser kann von dem Wärmeübertrager über eine Mischwasserrückführleitung einem Siphon und/oder einer Abflussleitung zuführbar sein. Die Mischwasserrückführleitung kann zumindest teilweise als Rohrleitung und/oder Schlauchleitung ausgebildet sein. Die Mischwasserrückführleitung kann zumindest teilweise durch die Gebäudewand und/oder den Gebäudeboden verlaufen. Die Mischwasserrückführleitung kann den Wärmetauscher bzw. den Abwasserauslass des Wärmetauschers mit dem Abfluss, der Abflussleitung und/oder dem Siphon der Abflussleitung verbinden.

Die Sanitäreinrichtung kann eine Steuerung aufweisen, die dazu eingerichtet und vorgesehen ist, eine Zuführung des Mischwassers zu dem Wärmeübertrager zu aktivieren, wenn mithilfe des Sensors eine Zuführung des Warmwassers zu dem Mischventil (beispielsweise mit einem Volumenstrom, der über dem, insbesondere vorgegebenen, Grenzwert liegt) detektiert wird. Das Aktivieren der Zuführung des Mischwassers zu dem Wärmeübertrager kann durch Aktivierung der Pumpe erfolgen. Die Steuerung kann dazu eingerichtet und vorgesehen sein, die Zuführung des Mischwassers zu dem Wärmeübertrager zu deaktivieren, wenn mithilfe des Sensors keine Zuführung des Warmwassers zu dem Mischventil oder eine Zuführung des Warmwassers zu dem Mischventil mit einem Volumenstrom, der unter dem, insbesondere vorgegebenen, Grenzwert liegt, detektiert wird. Das Deaktivieren der Zuführung des Mischwassers zu dem Wärmeübertrager kann durch die Aktivierung der Pumpe erfolgen. Die Steuerung kann eine elektronische Steuerung sein. Die Steuerung kann zumindest einen Mikroprozessor umfassen.

Die Steuerung kann dazu eingerichtet und vorgesehen sein, die Zuführung des Mischwassers zu dem Wärmeübertrager zeitverzögert zu aktivieren. Dies kann insbesondere bedeuten, dass die Steuerung dazu eingerichtet und vorgesehen ist, die Zuführung des Mischwassers zu dem Wärmeübertrager mit einer Zeitverzögerung zu aktivieren, nachdem mithilfe des Sensors die Zuführung des Warmwassers zu dem Mischventil oder die Zuführung des Warmwassers zu dem Mischventil mit einem Volumenstrom, der über dem, insbesondere vorgegebenen, Grenzwert liegt, detektiert wurde. Die Zeitverzögerung kann beispielsweise 5 bis 30 Sekunden betragen. Hierdurch kann eine hohe Temperaturdifferenz zwischen dem Mischwasser bzw. Abwasser einerseits und dem Kaltwasser andererseits im Wärmetauscher gewährleistet werden.

Einem weiteren Aspekt folgend wird ein Verfahren zum Betrieb einer Sanitäreinrichtung vorgeschlagen, das zumindest die Folgenden Schritte aufweist:
a) Aktivieren einer Zuführung zumindest eines Teils eines über einen Abfluss eines Beckens der Sanitäreinrichtung abgeflossenen Mischwassers zu einem Wärmeübertrager der Sanitäreinrichtung, wenn einem Mischventil der Sanitäreinrichtung Warmwasser zugeführt wird und/oder wenn dem Mischventil der Sanitäreinrichtung Warmwasser mit einem Volumenstrom zugeführt wird, der oberhalb eines Grenzwerts liegt;
b) Übertragen von Wärmeenergie des Mischwassers auf Kaltwasser, das dem Mischventil zugeführt wird; und
c) Deaktivieren der Zuführung des Mischwassers zu dem Wärmeübertrager, wenn dem Mischventil kein Warmwasser zugeführt wird und/oder wenn dem Mischventil der Sanitäreinrichtung Warmwasser mit einem Volumenstrom zugeführt wird, der unterhalb des Grenzwerts liegt.

Das Verfahren ist insbesondere mit der hier beschriebenen Sanitäreinrichtung durchführbar. Das Übertragen von Wärmeenergie des Mischwassers auf das Kaltwasser in Schritt b) erfolgt insbesondere nachdem in Schritt a) die Zuführung des Mischwassers zu dem Wärmeübertrager aktiviert wurde.

Das Aktivieren der Zuführung des Mischwassers zu dem Wärmeübertrager in Schritt a) kann mit einer Zeitverzögerung erfolgen, nachdem dem Mischventil der Sanitäreinrichtung Warmwasser zugeführt wird und/oder nachdem dem Mischventil der Sanitäreinrichtung Warmwasser mit einem Volumenstrom zugeführt wird, der oberhalb des Grenzwertes liegt.

Das Deaktivieren der Zuführung des Mischwassers zu dem Wärmeübertrager in Schritt c) beendet insbesondere das Übertragen der Wärmeenergie des Mischwassers auf das Kaltwasser in Schritt b).

In Schritt a) kann das Mischwasser dem Wärmeübertrager mithilfe einer Pumpe zugeführt werden.

In Schritt b) kann das Übertragen der Wärmeenergie mithilfe eines Wärmeübertragers erfolgen.

Für weitere Einzelheiten zu dem Verfahren wird vollumfänglich auf die Beschreibung der Sanitäreinrichtung verwiesen.

Die Erfindung sowie das technische Umfeld werden nachfolgend anhand der Figur näher erläutert. Es ist darauf hinzuweisen, dass die Figur eine besonders bevorzugte Ausführungsvariante der Erfindung zeigt, diese jedoch nicht darauf beschränkt ist. Es zeigt beispielhaft und schematisch:
- Fig. 1:: eine Sanitäreinrichtung.

Fig. 1 zeigt eine Sanitäreinrichtung 1, die als Dusche ausgebildet ist. Die Sanitäreinrichtung 1 umfasst eine Sanitärarmatur 16 mit einem Mischventil 4. Dem Mischventil 4 sind über eine Kaltwasserzuführleitung 2 Kaltwasser von einer hier nicht gezeigten Kaltwasserquelle und über eine Warmwasserzuführleitung 3 Warmwasser von einer hier ebenfalls nicht gezeigten Warmwasserquelle zuführbar. Das Kaltwasser und das Warmwasser sind mithilfe des Mischventils 4 zu Mischwasser mit einer gewünschten Mischwassertemperatur mischbar. Das Mischwasser ist über eine Mischwasserverbindungsleitung 17 einer Abgabeeinrichtung 5 in Form einer Brause zuführbar. Das Mischwasser ist durch die Abgabeeinrichtung 5 in ein Becken 6 abgebbar, das als Duschwanne ausgebildet ist. Das Becken 6 weist an seinem Beckenboden 18 einen Abfluss 7 auf, über den das Mischwasser über eine Abflussleitung 14 einer hier nicht gezeigten Kanalisation zuführbar ist. Die Abflussleitung 14 weist einen Siphon 13 auf.

Die Sanitäreinrichtung 1 umfasst einen Wärmeübertrager 9, der über eine Mischwasserzuführleitung 10 mit dem Siphon 13 bzw. der Abflussleitung 14 verbunden ist. In der Mischwasserzuführleitung 10 ist eine Pumpe 11 angeordnet. Die Sanitäreinrichtung 1 weist eine Steuerung 15 auf, die (datenleitend) mit einem Sensor 8 und der Pumpe 11 verbunden ist. Mit dem Sensor 8 ist ein Durchfluss des Warmwassers durch die Warmwasserzuführleitung 3 detektierbar. Die Steuerung 15 ist dazu eingerichtet und vorgesehen, die Pumpe 11 zu aktivieren, wenn mithilfe des Sensors 8 eine Zuführung des Warmwassers zu dem Mischventil 4 detektiert wird. Durch die Aktivierung der Pumpe 11 wird dem Wärmeübertrager 9 über die Mischwasserzuführleitung 10 zumindest ein Teil des über den Abfluss 7 abgeflossenen Mischwassers zugeführt und Wärmeenergie des Mischwassers auf das die Kaltwasserzuführleitung 2 durchströmende Kaltwasser übertragen. Hierdurch wird das Kaltwasser vorgewärmt, sodass dem Kaltwasser über das Mischventil 4 weniger Warmwasser beigemischt werden muss, um die gewünschte Mischwassertemperatur zu erreichen. Der Wärmeübertrager 9 ist über eine Mischwasserrückführleitung 12 mit der Abflussleitung 14 verbunden, sodass das Wasser nach dem Verlassen des Wärmeübertragers 9 der Abflussleitung 14 bzw. der Kanalisation zuführbar ist. Die Steuerung 15 ist dazu eingerichtet und vorgesehen, die Pumpe 11 zu deaktivieren, wenn mithilfe des Sensors 8 keine Zuführung des Warmwassers zu dem Mischventil 4 detektiert wird.

Durch die vorliegende Erfindung ist ein Energiebedarf reduzierbar.

### Bezugszeichenliste

- 1: Sanitäreinrichtung
- 2: Kaltwasserzuführleitung
- 3: Warmwasserzuführleitung
- 4: Mischventil
- 5: Abgabeeinrichtung
- 6: Becken
- 7: Abfluss
- 8: Sensor
- 9: Wärmeübertrager
- 10: Mischwasserzuführleitung
- 11: Pumpe
- 12: Mischwasserrückführleitung
- 13: Siphon
- 14: Abflussleitung
- 15: Steuerung
- 16: Sanitärarmatur
- 17: Mischwasserverbindungsleitung
- 18: Beckenboden

## Patentansprüche

1. Sanitäreinrichtung (1), zumindest aufweisend:
- eine Kaltwasserzuführleitung (2) für Kaltwasser;
- eine Warmwasserzuführleitung (3) für Warmwasser;
- ein Mischventil (4) zum Mischen des Kaltwassers und des Warmwassers zu Mischwasser;
- eine Abgabeeinrichtung (5) für das Mischwasser;
- ein Becken (6) mit einem Abfluss (7) für das Mischwasser;
- einen Sensor (8) zum Detektieren einer Zuführung des Warmwassers zu dem Mischventil (4); und
- einen Wärmeübertrager (9) zum Übertragen von Wärmeenergie zumindest eines Teils des über den Abfluss (7) abgeflossenen Mischwassers auf das Kaltwasser.

2. Sanitäreinrichtung (1) nach Patentanspruch 1, wobei der Sensor (8) in oder an der Warmwasserzuführleitung (3) angeordnet ist.

3. Sanitäreinrichtung (1) nach einem der vorhergehenden Patentansprüche, wobei das Mischwasser dem Wärmeübertrager (9) über eine Mischwasserzuführleitung (10) zuführbar ist.

4. Sanitäreinrichtung (1) nach einem der vorhergehenden Patentansprüche, wobei das Mischwasser dem Wärmeübertrager (9) mit einer Pumpe (11) zuführbar ist.

5. Sanitäreinrichtung (1) nach einem der vorhergehenden Patentansprüche, wobei das Mischwasser von dem Wärmeübertrager (9) über eine Mischwasserrückführleitung (12) einem Siphon (13) oder einer Abflussleitung (14) zuführbar ist.

6. Sanitäreinrichtung (1) nach einem der vorhergehenden Patentansprüche, aufweisend eine Steuerung (15), die dazu eingerichtet und vorgesehen ist, eine Zuführung des Mischwassers zu dem Wärmeübertrager (9) zu aktivieren, wenn mithilfe des Sensors (8) eine Zuführung des Warmwassers zu dem Mischventil (4) detektiert wird.

7. Sanitäreinrichtung (1) nach Patentanspruch 6, wobei die Steuerung (15) dazu eingerichtet und vorgesehen ist, die Zuführung des Mischwassers zu dem Wärmeübertrager (9) zeitverzögert zu aktivieren.

8. Verfahren zum Betrieb einer Sanitäreinrichtung (1), aufweisend zumindest die folgenden Schritte:
a) Aktivieren einer Zuführung zumindest eines Teils eines über einen Abfluss (7) eines Beckens (6) der Sanitäreinrichtung (1) abgeflossenen Mischwassers zu einem Wärmeübertrager (9) der Sanitäreinrichtung (1), wenn einem Mischventil (4) der Sanitäreinrichtung (1) Warmwasser zugeführt wird oder wenn dem Mischventil (4) der Sanitäreinrichtung (1) Warmwasser mit einem Volumenstrom zugeführt wird, der oberhalb eines Grenzwerts liegt;
b) Übertragen von Wärmeenergie des Mischwassers auf Kaltwasser, das dem Mischventil (4) zugeführt wird; und
c) Deaktivieren der Zuführung des Mischwassers zu dem Wärmeübertrager (9), wenn dem Mischventil (4) kein Warmwasser zugeführt wird oder wenn dem Mischventil (4) der Sanitäreinrichtung (1) Warmwasser mit einem Volumenstrom zugeführt wird, der unterhalb des Grenzwerts liegt.

9. Verfahren nach Patentanspruch 8, wobei in Schritt a) das Mischwasser dem Wärmeübertrager (9) mithilfe einer Pumpe (11) zugeführt wird.

10. Verfahren nach Patentanspruch 8 oder 9, wobei in Schritt b) das Übertragen der Wärmeenergie mithilfe eines Wärmeübertragers (9) erfolgt.
